# EUROPÄISCHE PATENTSCHRIFT

(11) **EP 0 631 559 B1**
(45) Veröffentlichungstag und Bekanntmachung des Hinweises auf die Patenterteilung: **08.11.1995**
(21) Anmeldenummer: 93906446.5
(22) Anmeldetag: 25.03.1993
(51) Int. Cl.: B65D 47/06, B65D 50/04

(54) **VERSCHLUSS MIT KINDERSICHERUNG FÜR EINEN BEHÄLTER AUS EINEM MIT AUSZIEHBARER AUSGUSSTÜLLE VERSEHENEN VERSCHLUSSUNTERTEIL UND EINER SCHRAUBKAPPE**
CHILDPROOF CLOSURE FOR A CONTAINER COMPRISING A LOWER PORTION WITH EXTENSIBLE SPOUT AND A SCREW CAP
FERMETURE AVEC SECURITE-ENFANT POUR RECIPIENT, COMPRENANT UNE PARTIE INFERIEURE POURVUE D'UN BEC VERSEUR EXTENSIBLE ET UN BOUCHON FILETE

(30) Priorität: 26.03.1992 DE 4209784
(43) Veröffentlichungstag der Anmeldung: 04.01.1995
(73) Patentinhaber: Heinrich Stolz GmbH & Co KG, D-57290 Neunkirchen (DE)
(72) Erfinder: STOLZ, Heinrich, D-5908 Neunkirchen (DE)
(74) Vertreter: Fleck, Hermann-Josef, Dr.-Ing.
(86) Internationale Anmeldenummer: DE9300279
(87) Internationale Veröffentlichungsnummer: WO9318983

(56) Entgegenhaltungen:
- DE-A- 3 536 514
- DE-U- 9 206 318
- US-A- 5 078 288

## Beschreibung

Die Erfindung betrifft einen Verschluß für einen Behälter aus einem Verschlußunterteil und einer Schraubkappe, bei dem das Verschlußunterteil mittels eines Basisteils mit der Behälteröffnung verbindbar ist und eine Ausgießtülle aufweist, die mittels eines elastischen, ausziehbaren Balges mit dem Basisteil des Verschlußunterteils in Verbindung steht und bei dem die Schraubkappe mit Kappenboden und mit innengewinde versehenem Kappenmantel auf die mit Außengewinde versehene Ausgießtülle auf- und abschraubbar ist.

Bei diesen bekannten Verschlüssen ist zumindest das Verschlußunterteil aus elastischem Material gefertigt, damit mittels des Balges die Ausgießtülle aus der eingedrückten Ausgangsstellung in die ausgezogene Ausgießstellung verstellt und wieder in die Ausgangsstellung zurückgestellt werden kann.

In der ausgezogenen Ausgießstellung kann bei den bekannten Verschlüssen dieser Art die Schraubkappe vom Ausgießstutzen abgeschraubt werden, wie die DE 35 36 514 A1 zeigt. Dabei können am Kappenboden Ausziehbügel angeformt und die Ausgießtülle mit einer Siegelplatte verschlossen sein. Ist die Siegelplatte entfernt, kann auch ein Kind die Schraubkappe abschrauben und hat dann Zugang zum Inhalt.

Es ist Aufgabe der Erfindung, bei einem Verschluß der eingangs erwähnten Art auf einfache Weise eine Kindersicherung anzubringen.

Diese Aufgabe wird nach der Erfindung dadurch gelöst, daß die Ausgießtülle des Verschlußunterteils außerhalb des Außengewindes in dem dem Balg zugekehrten Übergangsbereich mindestens einen Rastnocken trägt, der in Aufschraubrichtung eine flache Anstiegsflanke aufweist und in eine steile Rastflanke übergeht, daß der Kappenmantel in der Aufschraubendstellung mit dem Rastnocken verrastet ist und das Abschrauben der Schraubkappe verhindert, und daß durch Eindrücken des Balges im Bereich des Rastnockens die Rastverbindung zwischen Schraubkappe und Ausgießtülle aufhebbar und die Schraubkappe zum Abschrauben freigebbar ist.

Bei dieser Kindersicherung wird die elastische Verformbarkeit des Balges optimal ausgenützt. Der am Übergangsbereich zum Balg an der Ausgießtülle angeformte Rastnocken steht mit dem Kappenmantel in Rastverbindung. Durch radiales Eindrücken des Balges im Bereich des Rastnockens kann die Rastverbindung ausgelöst und die Schraubkappe zum Abschrauben freigegeben werden. Dies erfordert gleichzeitig zwei Bedienungsmaßnahmen, die von einem Kind nicht vorgenommen werden können. Der Verschluß ist damit kindersicher. Nur wenn gleichzeitig der Balg radial verformt und die Schraubkappe in Abschraubrichtung gedreht wird, kann die Schraubkappe von der Ausgießtülle abgeschraubt werden.

Nach einer vorteilhaften Ausgestaltung ist vorgesehen, daß zwei diametral an der Ausgießtülle angeformte Rastnocken vorgesehen sind, da der Balg bei seiner Verformung sowie so diametral gefaßt wird.

Eine einfache Rastverbindung zum Kappenmantel wird nach einer Ausgestaltung dadurch erreicht, daß der Kappenmantel für jeden Rastnocken mindestens eine Rastaufnahme aufweist, die als axial gerichtete Ausnehmung im freien Endbereich des Kappenmantels ausgebildet ist.

Ist dabei vorgesehen, daß der Kappenmantel umfangsseitig in gleichmäßiger Teilung abwechselnd Rastaufnahmen und Rastlappen aufweist, dann kann die Schraubkappe in mehreren Winkelstellungen gesichert werden, was für die Auslegung der Schraubkappe von Vorteil ist, um Toleranzen abzufangen.

Dabei kann vorgesehen sein, daß die Rastaufnahmen portalartigen Querschnitt aufweisen und eine Breite aufweisen, die der Breite der Rastlappen entspricht, und daß die die Rastaufnahmen begrenzenden Wände in dem Kappenmantel radial ausgerichtet sind. Das Spritzgußwerkzeug zum Herstellen der Schraubkappe kann einfacher gestaltet werden.

Ein Toleranzausgleich in axialer Richtung wird dann erreicht, wenn vorgesehen ist, daß sich in der Aufschraubendstellung der Schraubkappe die Rastaufnahmen des Kappenmantels mindestens über einen Teil der axialen Abmessung der Rastnocken erstrecken.

Eine ausreichende Verrastung der Rastnocken in den Rastaufnahmen des Kappenmantels wird dann erreicht, wenn die Ausgestaltung so ist, daß die Breite der Rastaufnahmen etwa der mittleren Umfangsabmessung der Rastnocken entspricht.

Für die Handhabung des Verschlusses ist von Vorteil, wenn vorgesehen ist, daß die zu verformender Bereiche des Balges mit einer zusätzlichen Markierung versehen sind.

Die Erfindung wird anhand eines in der Zeichnung dargestellten Ausführungsbeispiels näher erläutert. Es zeigt:
- Fig. 1: einen Verschluß nach der Erfindung in der ausgezogenen Ausgießstellung bei aufgeschraubter und gesicherter Schraubkappe und
- Fig. 2: den Verschluß nach Fig. 1 in der eingedrückten Ausgangsstellung.

Der Verschluß nach der Erfindung besteht aus einer Schraubkappe 10 und einem Verschlußunterteil 20. Das Verschlußunterteil 20 ist mit einem U-förmigen Basisteil 21 versehen, das auf einen mit Rastwulst versehenen Behälterstutzen eines Behälters aufrastbar ist. An das Basisteil 21 schließt sich ein elastischer Balg 22 an, der in eine ausgezogene Stellung nach Fig. 1 gebracht werden kann. Ist der Balg 22 in Richtung Behälterstutzen eingedrückt, dann nimmt er die in Fig. 2 gezeigte Ausgangsstellung ein. Der Balg 22 geht in eine Ausgießtülle 23 mit Außengewinde 24 über. die Ausgießtülle 23 ist mittels einer über Sollbruchstellen angeformten Siegelplatte 25 verschlossen. Die mit einem Griffstück 29 versehene Siegelplatte 25 kann von der Ausgießtülle 23 abgezogen werden, wenn der Verschluß in die Ausgießstellung gebracht und die Schraubkappe 10 abgeschraubt ist, um den Verschluß zu öffnen.

Die Schraubkappe 10 besteht aus einem Kappenboden 12 und einem Kappenmantel 11 mit einem Innengewinde 13, so daß sie auf das Außengewinde 24 der Ausgießtülle 23 auf- und abgeschraubt werden kann. An dem zum Balg 22 gerichteten Übergangsbereich der Ausgießtülle 23 sind diametral zueinander zwei Rastnocken 26 angeformt, die mit einer in Aufschraubrichtung ansteigenden flachen Anstiegsflanke 27 versehen sind und ine ine steil abfallende Rastflanke 28 übergehen. Die Rastflanke 28 ist dabei vorzugsweise radial ausgerichtet. Die Rastnocken 26 arbeiten mit der freien Stirnseite des Kappenmantels 11 zusammen. Die Stirnseite des Kappenmantels 11 trägt abwechselnd Rastlappen 14 und Rastaufnahmen 15, in die die Rastnocken 26 einrasten können. Die Rastlappen 14 werden beim Aufschrauben der Schraubkappe 10 über die Anstiegsflanken 27 der Rastnocken 26 nach außen gebogen, so daß sie die Rastnocken 26 passieren können. In der Abschraubrichtung stoßen die Rastlappen 14 an den steilen Rastflanken 28 der Rastnocken 26 an und verhindern so das Abschrauben der Schraubkappe 10. Die Rastaufnahmen 15 und die Rastlappen 14 haben etwa gleiche Breite und verteilen sich gleichmäßig über die Stirnseite des Kappenmantels 11, wobei die Rastaufnahmen 15 portalartigen Querschnitt aufweisen und zur Stirnseite des Kappenmantels 11 hin offen sind. Die die Rastaufnahmen 15 begrenzenden Wände sind radial ausgerichtet. Die Breite der Rastaufnahmen 15 entspricht etwa der mittleren Umfangsabmessung der Rastnocken 26, um eine eindeutige Rastverbindung zu erhalten.

Die Rastverbindung zwischen den Rastnocken 26 der Ausgießtülle 23 und dem Kappenmantel 11 kann auch mit Gegenrastnocken an der Innenseite des Kappenmantels 11 realisiert werden. In jedem Falle können die Rastverbindungen durch radiales Eindrücken des Balges 22 unterhalt der Rastnocken 26 gelöst und die Schraubkappe 10 zum Abschrauben freigegeben werden. Dabei wird die Ausgießtülle 23 so weit nach innen gezogen, daß die Rastnocken 26 aus den Rastaufnahmen 15 im Kappenmantel 11 herausgeführt sind.

## Patentansprüche

1. Verschluß für einen Behälter aus einem Verschlußunterteil (20) und einer Schraubkappe (10), bei dem das Verschlußunterteil (20) mittels eines Basisteils (21) mit der Behälteröffnung verbindbar ist und eine Ausgießtülle (23) aufweist, die mittels eines elastischen, ausziehbaren Balges (22) mit dem Basisteil (21) des Verschlußunterteils (20) in Verbindung steht und bei dem die Schraubkappe (10) mit Kappenboden (12) und mit Innengewinde versehenem Kappenmantel (11) auf die mit Außengewinde versehene Ausgießtülle (23) auf- und abschraubbar ist,
dadurch gekennzeichnet,
daß die Ausgießtülle (23) des Verschlußunterteils (20) außerhalb des Außengewindes (24) in dem dem Balg (22) zugekehrten Übergangsbereich mindestens einen Rastnocken (26) trägt, der in Aufschraubrichtung eine flache Anstiegsflanke (27) aufweist und in eine steile Rastflanke (28) übergeht,
daß der Kappenmantel (11) in der Aufschraubendstellung mit dem Rastnocken (26) verrastet ist und das Abschrauben der Schraubkappe (10) verhindert, und
daß durch Eindrücken des Balges (22) im Bereich des Rastnockens (26) die Rastverbindung zwischen Schraubkappe (10) und Ausgießtülle (23) aufhebbar und die Schraubkappe (10) zum Abschrauben freigebbar ist.

2. Verschluß nach Anspruch 1,
dadurch gekennzeichnet,
daß zwei diametral an der Ausgießtülle (23) angeformte Rastnocken (26) vorgesehen sind.

3. Verschluß nach Anspruch 1 oder 2,
dadurch gekennzeichnet,
daß der Kappenmantel (11) für jeden Rastnocken (26) mindestens eine Rastaufnahme (15) aufweist, die als axial gerichtete Ausnehmung im freien Endbereich des Kappenmantels (11) ausgebildet ist.

4. Verschluß nach Anspruch 3,
dadurch gekennzeichnet,
daß der Kappenmantel (11) umfangsseitig in gleichmäßiger Teilung abwechselnd Rastaufnahmen (15) und Rastlappen (14) aufweist.

5. Verschluß nach Anspruch 4,
dadurch gekennzeichnet,
daß die Rastaufnahmen (15) portalartigen Querschnitt aufweisen und eine Breite aufwenden, die der Breite der Rastlappen (14) entspricht.

6. Verschluß nach einem der Ansprüche 3 bis 5,
dadurch gekennzeichnet,
daß die die Rastaufnahmen (15) begrenzenden Wände in dem Kappenmantel (11) radial ausgerichtet sind.

7. Verschluß nach einem der Ansprüche 1 bis 6,
dadurch gekennzeichnet,
daß sich in der Aufschraubendstellung der Schraubkappe (10) die Rastaufnahmen (15) des Kappenmantels (11) mindestens über einen Teil der axialen Abmessung der Rastnocken (26) erstrecken.

8. Verschluß nach einem der Ansprüche 1 bis 7,
dadurch gekennzeichnet,
daß die Breite der Rastaufnahmen (15) etwa der mittleren Umfangsabmessung der Rastnocken (26) entspricht.

9. Verschluß nach einem der Ansprüche 1 bis 8,
dadurch gekennzeichnet,
daß die zu verformenden Bereiche des Balges (22) mit einer zusätzlichen Markierung versehen sind.

## Claims

1. Closure for a container, comprising a lower closure portion (20) and a screw cap (10), wherein the lower closure portion (20) is connectable to the container opening by means of a bottom part (21) and includes a pouring spout (23), which communicates with the bottom part (21) of the lower closure portion (20) by means of a resilient, extensible bellows (22), and wherein the screw cap (10), together with cap base (12) and cap casing (11) which is provided with an internal thread, can be screwed on and off the pouring spout (23), which is provided with an external thread, characterised in that the pouring spout (23) of the lower closure portion (20) has at least one locking cam (26) externally of the external thread (24) in the transitional region facing the bellows (22), which cam has a flat leading edge (27) in the screw-on direction and passes into a steep detent edge (28), in that the cap casing (11) is located with the locking cam (26) in the screw-on end position and prevents the screw cap (10) from unscrewing, and in that the locking connection between screw cap (10) and pouring spout (23) can be discontinued by compressing the bellows (22) in the region of the locking cam (26), and the screw cap (10) can be exposed so as to be unscrewed.

2. Closure according to claim 1, characterised in that two locking cams (26) are provided, which are formed to fit diametrically on the pouring spout (23).

3. Closure according to claim 1 or claim 2, characterised in that the cap casing (11) for each locking cam (26) includes at least one locking receiver (15), which is configured as an axially orientated recess in the free end region of the cap casing (11).

4. Closure according to claim 3, characterised in that the cap casing (11) includes locking receivers (15) and locking lugs (14) alternately at the peripheral edge with uniform spacings therebetween.

5. Closure according to claim 4, characterised in that the locking receivers (15) have a portal-like cross-section and include a width which corresponds to the width of the locking lugs (14).

6. Closure according to one of claims 3 to 5, characterised in that the walls defining the locking receivers (15) are radially orientated in the cap casing (11).

7. Closure according to one of claims 1 to 6, characterised in that, when the screw cap (10) is in its screw-on end position, the locking receivers (15) of the cap casing (11) extend at least over a portion of the axial dimension of the locking cams (26).

8. Closure according to one of claims 1 to 7, characterised in that the width of the locking receivers (15) corresponds substantially to the mean peripheral dimension of the locking cams (26).

9. Closure according to one of claims 1 to 8, characterised in that the regions of the bellows (22) to be deformed are provided with an additional marking.

## Revendications

1. Fermeture pour un récipient comprenant une partie inférieure (20) et un bouchon fileté (10), dans laquelle la partie inférieure (20) de la fermeture peut au moyen d'un élément de base (21) être reliée à l'ouverture du récipient et présente un bec verseur (23), lequel est par l'intermédiaire d'un soufflet élastique extensible (22) en liaison avec l'élément de base (21) de la partie inférieure (20) de la fermeture, et dans laquelle le bouchon fileté (10) peut par le fond (12) et par une enveloppe à filetage intérieur (11) être vissé sur le bec verseur (23) pourvu d'un filetage extérieur, ou peut être séparé de ce bec par dévissage,
caractérisée
en ce que le bec verseur (23) de la partie inférieure (20) de la fermeture porte, en dehors de la portion réservée au filetage (24) dans la zone de transition orientée vers le soufflet (22), au moins une came d'encliquetage (26), laquelle dans le sens du vissage présente un flanc en légère pente montante (27) qui se poursuit par un flanc d'encliquetage à forte pente (28),
en ce que l'enveloppe (11) du bouchon est dans la position de vissage du bouchon encliquetée au moyen de la came d'encliquetage (26) et empêche le dévissage du bouchon, et
en ce que sous l'action d'une pression exercée dans la région de la came d'encliquetage (26) sur le soufflet (22), l'engagement par encliquetage entre le bouchon fileté (10) et le bec verseur (23) peut être supprimé et que le bouchon fileté (10) peut dès lors être dévissé.

2. Fermeture suivant la revendication 1,
caractérisée
en ce que deux cames d'encliquetage (23) diamétralement opposées formées sur le bec verseur (23) sont prévues.

3. Fermeture suivant la revendication 1 ou la revendication 2,
caractérisée
en ce que l'enveloppe (11) du bouchon présente, pour chaque came d'encliquetage (26), au moins un logement d'encliquetage (15) qui a la forme d'un évidement de direction axiale dans la région terminale libre de l'enveloppe (11) du bouchon.

4. Fermeture suivant la revendication 3,
caractérisée
en ce que l'enveloppe (11) du bouchon présente sur sa périphérie et avec un pas uniforme alternativement des logements d'encliquetage (15) et des pattes d'encliquetage (14).

5. Fermeture suivant la revendication 4,
caractérisée
en ce que les logements d'encliquetage (15) ont une section transversale en forme de portique et présentent une largeur qui correspond à la largeur des pattes d'encliquetage (14).

6. Fermeture suivant l'une quelconque des revendications de 3 à 5,
caractérisée
en ce que les parois bornant les logements d'encliquetage (15) dans l'enveloppe du bouchon (11) sont orientées en direction radiale.

7. Fermeture suivant l'une quelconque des revendications de 1 à 6,
caractérisée
en ce que lorsque le bouchon fileté (10) occupe sa position terminale de vissage, les logements d'encliquetage (15) de l'enveloppe (11) du bouchon s'étendent au moins sur une partie de la dimension axiale des cames d'encliquetage (26).

8. Fermeture suivant l'une quelconque des revendications de 1 à 7,
caractérisée
en ce que la largeur des logements d'encliquetage (15) correspond sensiblement à la dimension périphérique moyenne des cames d'encliquetage (26).

9. Fermeture suivant l'une quelconque des revendications de 1 à 8,
caractérisée
en ce que les zones à déformer du soufflet (22) sont pourvues d'un marquage supplémentaire.
